# EUROPÄISCHE PATENTSCHRIFT

(11) **EP 0 252 901 B1**
(45) Veröffentlichungstag und Bekanntmachung des Hinweises auf die Patenterteilung: **13.05.1992**
(21) Anmeldenummer: 87890146.1
(22) Anmeldetag: 01.07.1987
(51) Int. Cl.: E04B 1/94

(54) **Brandschutzverkleidung für Stahlträger von Stahlkonstruktionen**
Fire protection covering for steel girders of steel constructions
Revêtement de protection contre le feu pour poutres en acier de constructions métalliques

(30) Priorität: 07.07.1986 AT 1836/86
(43) Veröffentlichungstag der Anmeldung: 13.01.1988
(73) Patentinhaber: UNIPROJEKT Innenbau GmbH, A-1030 Wien (AT)
(72) Erfinder: Himmel, Josef, Ing., A-2345 Brunn am Gebirge (AT); Kudlacek, Walter, A-1060 Wien (AT)
(74) Vertreter: Gibler, Ferdinand, Dipl.Ing. Dr. techn.

(56) Entgegenhaltungen:
- US-A- 3 217 456
- US-A- 4 480 419
- BAUINGENIEUR, Band 53, 1978, Seiten 21-27; E. KNUBLAUCH "Brandverhalten von Stahlbauteilen"

## Beschreibung

Die Erfindung betrifft eine Brandschutzverkleidung für Stahlträger oder Konstruktionsteile von Stahlkonstruktionen, die durch mindestens eine den zu schützenden Träger oder Konstruktionsteil abdeckende Schichte aus Gipskarton gebildet ist, die unter Freihaltung von Hohlräumen an diesen Trägern oder Konstruktionsteilen durch Distanzhalter und/oder direkt an den Stirnseiten von Flanschen der Träger oder Konstruktionsteilen gehalten ist.

Bekannte Flammbefestigungen von Stahlträgern bestehen z.B. darin, daβ drei Ummantelungen aus Gipskartonplatten satt aneinandergeklebt und ihrerseits satt mit dem Stahlträger verklebt sind. Dieser Dreierverbund ist dann noch mechanisch mit Stahlbändern bzw. Rödeldraht befestigt.

Diese Flammbefestigungen haben einerseits den Nachteil eines großen Materialaufwandes, insbesondere im Hinblick auf die Gipskartonplatten, der Arbeitsaufwand ist bei der Herstellung der Flammbefestigung zufolge des unbedingt notwendigen Dreischichtverbundes für die bestehenden feuerpolizeilichen Vorschriften, insbesondere für die Klasse F 90 beträchtlich und außerdem muß zusätzlich noch eine mechanische Befestigung durch Stahlbänder oder Rödeldraht erfolgen, welche feuertechnisch den Nachteil hat, daß sich im Brandfall diese außen liegenden Stahlbänder bzw. Rödeldraht stark erhitzen werden und solcherart zu einer vorzeitigen lokalen Zerstörung der Gipskartonplatten führen.

Weiters wurde durch die US-PS 4 480 419 und die DD-PS 226 611 eine Brandschutzverkleidung der eingangs erwähnten Art bekannt. Bei dieser ist jedoch nur eine Ummantelungsschichte vorgesehen, die im Abstand vom zu schützenden Konstruktionsteil gehalten ist, wobei die Zwischenräume mit der Umgebung in Verbindung stehen. Dadurch ergibt sich jedoch der Nachteil, daß die heißen Flammgase in die Zwischenräume eindringen können und das austretende Kristallwasser mitreißen können, sodaß dieses kaum etwas zur Kühlung der Ummantelungsschichten beitragen kann.

Außerdem wurde beispielsweise in der US-PS 3 217 456 eine feuerbeständige Konstruktion umschließend einen Bauteil mit drei aufeinanderfolgend überlagerten Schichten von Platten vorgeschlagen, welche den Bauteil auf seiner gesamten freistehenden Länge ummanteln, wobei jede Platte aus einem papierbespannten Kern aus hart gebranntem Gips besteht. Bei dieser Konstruktion sind die einzelnen Teile der Verkleidung punktweise miteinander verbunden, sodaß auch bei dieser Lösung Flammgase in die Zwischenräume eindringen können.

In der Zeitschrift " Bauingenieur" (Jahrgang 1978, Nr. 53) werden als eine mögliche Art des Brandschutzes von Stahlbauteilen Plattenbekleidungen aus Gipskarton genannt. Aus diesen Platten, die mehrlagig verwendet werden müssen, werden in der Regel kastenförmige Bekleidungen hergestellt, wobei je nach den Einbaurichtlinien des Herstellers die Platten an den Kanten durch Schrauben, Nägel oder Klammern oder gegebenenfalls auch durch Klebung verbunden werden.

Von Nachteil bei dieser Art von Bekleidung ist ebenfalls, daß die einzelnen Plattenelemente nur punktweise miteinander verbunden sind, wodurch die Flammgase in die Zwischenräume eindringen können.

Ziel der Erfindung ist es, diese Nachteile zu vermeiden und eine Verkleidung der eingangs erwähnten Art vorzuschlagen, bei der mit einem geringen Material- und Arbeitsaufwand ein hohes Maß an Beständigkeit gegen eine Brandeinwirkung erzielt werden kann.

Erfindungsgemäß wird dies dadurch erreicht, daß die Verkleidung mindestens eine weitere Ummantelungsschichte aus Gipskarton aufweist, die unter Freihaltung von geschlossenen Hohlräumen durch Distanzhalter im Abstand von der erstgenannten Ummantelungsschichte gehalten ist, wobei die zwischen dem Träger oder Konstruktionsteil und der ersten Ummantelung und zwischen dieser und der weiteren Ummantelung gebildeten Hohlräume in sich geschlossen sind, und daß die die beiden Ummantelungsschichten aus Gipskarton bildenden Teile an deren Stoßstellen durch einen Kleber oder dergleichen durchgehend geschlossen miteinander verklebt sind.

Dadurch wird sichergestellt, daß keine heißen Flammgase in die Hohlräume eindringen und den Austritt des Kristallwassers und dessen Verdunstung bedingten Kühleffekt vermindern können, solange die Gipskartonschichten nicht zerstört sind. Da letzteres erst nach einer entsprechend langen Einwirkdauer eines Brandes auf die Ummantelung zu erwarten ist, ergibt sich eine entsprechend hohe Brandbeständigkeit der erfindungsgemäßen Konstruktion. Damit ist es möglich, mit einer sehr einfachen Konstruktion die Bestimmungen der einschlägigen Sicherheitsvorschriften zu erfüllen.

Die Freihaltung der Hohlräume kann dadurch erreicht werden, daß sowohl zwischen dem Stahlträger und der ersten Ummantelungsschicht als auch zwischen den aufeinanderfolgenden weiteren Ummantelungsschichten wenigstens Distanzelemente angeordnet sind. Diese Maßnahmen haben insbesondere verarbeitungstechnisch den Vorteil, daß die Verlegung des Gipskartons bei der Errichtung der Flammbefestigung in besonders einfacher Weise erfolgen kann.

Die Freihaltung von Hohlräumen kann erfindungsgemäß auch dadurch erfolgen, daß die abschnittsweise satt sowohl aneinander als auch am Stahlträger in Anlage kommenden Ummantelungsschichten jeweils mit Vertiefungen zur Bildung der Hohlräume ausgebildet sind. Dadurch daß in diesem Fall die Gipskartonplatten satt sowohl am Stahlträger als auch aneinander in Anlage gebracht werden können, ergibt sich die Möglichkeit einer besonders schnellen Verarbeitung,zufolge der Vertiefungen ist die freie Abdampfbarkeit des Kristallwassers im Brandfall gewährleistet.

Eine Erhöhung der Standzeit der Brandschutzverkleidung im Brandfall kann erreicht werden, wenn in der Weiterbildung der Erfindung so vorgegangen wird, daß die Ummantelungsschichten beginnend von der den Stahlträger direkt umgebenden Ummantelungsschicht von innen nach außen mit einer jeweils geringeren Wandstärke ausgebildet sind.

Bei einer Brandschutzverkleidung, bei welcher die Ummantelungsschichten aus Platten zusammengesetzt sind, kann erfindungsgemäß so vorgegangen werden, daß die Platten jeder Ummantelung durch einen Kleber oder dgl. gasdicht miteinander verbunden sind. Hiedurch ist gewährleistet, daß der an den den Hohlräumen zugewandten Flächen der Gispkartonummantelung durch die Verdunstungskälte auftretende Kühleffekt nicht durch heiße Gase aus dem Flammraum beinträchtigt wird.

Wieder eine andere Ausführungsform der erfindungsgemäßen Brandschutzverkleidung kann dadurch bestehen, daß einem Stahlträger mit I-förmigen Querschnitt der zwischen erster Ummantelung und I-Träger gebildete Hohlraum durch zick-zack-förmig angeordnete, plattenförmige Gipskartonzuschnitte unterteilt ist. Auch diese Maßnahmen verlängern die Standzeit der erfindungsgemäßen Brandschutzverkleidung, da dann, wenn nach lang andauernder Beflammung bereits lokal die innerste dem Stahlträger zugewandte Umhüllung zerstört wird, die innen liegenden, durch die I-Form des Stahlträgers bedingten Hohlräume unterbrochen sind, somit keine Kaminwirkung für die heißen Flammgase vorliegt und somit auch die Beflammung der Innenseite der Ummantelung und des Stahlträger lokal begrenzt bleibt.

Eine andere vorteilhafte erfindungsgemäße Ausführungsform der Brandschutzverkleidung kann darin bestehen, daß die äußerste Ummantelungsschicht wenigstens bereichsweise durch eine raumbildende Wandplatte aus Gipskarton gebildet ist. Dies schafft die Möglichkeit mit Bezug auf die äußerste Ummantelung gesonderte Distanzelemente zur Schaffung der Freiräume im Bereich der Wandplatte zu vermeiden, sodaß bei einer Zerstörung der äußersten Ummantelung (Wandplatte) im Brandfall keine direkte Verbindung zur darauffolgenden inneren Ummantelung vorliegt und somit diese nicht automatisch mitzerstört bzw. durch die Zerstörung der äußersten Ummantelung beschädigt wird.

Nachstehend ist die Erfindung unter Bezugnahme auf die Zeichnungen beispielsweise erläutert. Es zeigen Fig. 1, Fig. 2 und Fig. 5 Querschnitte durch erfindungsgemäße ummantelte Stahlträger, Fig. 3 einen Querschnitt längs Linie III-III der Fig. 4 durch einen in einen Wandverbund eingebauten erfindungsgemäß ummantelten Stahlträger mit I-förmigem Querschnitt und Fig. 4 einen Querschnitt durch diesen Aufbau längs Linie IV-IV der Fig. 3.

In Fig. 1 ist mit 1 ein Stahlträger mit Hohlprofil bezeichnet. Die Erfindung ist aber auf solche Stahlträger nicht beschränkt. Sie findet gleichermaßen vorteilhafte Anwendung bei Vollstahlträgern oder wie dies noch im Zusammenhang mit Fig. 2 beschrieben werden wird, auch bei Stahlträgern mit I-förmigem Querschnitt. Auf dem Stahlträger sind Distanzleisten 2 befestigt, welche eine insgesamt mit 3 bezeichnete Ummantelung vom Stahlträger in Abstand halten. Diese Ummantelung 3 besteht insgesamt aus vier Gipskartonplatten 3ʹ, die stumpf aneinandergesetzt sind. Diese Gipskartonplatten 3ʹ sind durch beliebig verteilte, lokal begrenzte Zonen eines für Gipskartonplatten handelsüblichen Klebers 4 am Stahlbetonträger befestigt. Solcherart entstehen zwischen der Ummantelung 3 und dem Stahlträger 1 Hohlräume 5, in welche im Brandfall das Kristallwasser des Gipses abdampfen kann. Die Distanzelemente 2 können entweder durchgehend oder bereichsweise unterbrochen sein. Nicht zwingend für die Erfindung ist, daß diese Distanzelemente an allen vier Seiten des Stahlträgers vorgesehen sind. Es erschwert die Anbringung der Ummantelung 3 nur unwesentlich, wenn solche Distanzelemente nur an zwei einander gegenüberliegenden Seiten des Stahlträgers vorgesehen sind.

An jenen Stellen, wo die Gipskartonplatten 3ʹ stumpf aneinander stoßen sind diese unter Verwendung eines handelsüblichen Klebers miteinander verklebt. In den Eckbereichen kann die Ummantelung Bandagen aus einem Glasfaservlies oder dgl. aufweisen, das an den Gipskartonplatten mit Gipsmörtel festgelegt ist. Dies ist strichliert mit 6 in Fig. 1 bezeichnet.

An dieser Ummantelung 3 ist eine Ummantelung 7 in der selben Weise unter Freihaltung von Hohlräumen festgelegt wie die Ummantelung 3 am Stahlträger 1. Die einzelnen Platten sind mit 7ʹ, die anderen übereinstimmenden Teile wie Distanzleisten und Kleberzonen mit den selben Bezugszeichen bezeichnet.

Als besonders vorteilhaft hat es sich erwiesen, wenn die Wandstärke der Ummantelungsplatten 3ʹ größer als die Wandstärke der Ummantelungsplatten 7ʹ gewählt wird. Bei einer mehr als zwei Ummantelungen aufweisenden erfindungsgemäßen Brandschutzverkleidung können die Wandstärken so gewählt werden, daß die mit bezug auf den Stahlträger erste Ummantelungsschicht mit der größten Wandstärke und die darauffolgenden Ummantelungsschichten mit einer im Vergleich hiezu kleineren, vorzugsweise von innen nach außen von Ummantelungsschicht zu Ummantelungsschicht jeweils abnehmenden Wandstärke ausgebildet sind.

Fig. 2 zeigt eine erfindungsgemäße Brandschutzverkleidung für einen Stahlträger mit I-förmigem Querschnitt. Dieser I-Träger ist mit 8 bezeichnet; im übrigen hat die Brandschutzverkleidung gemäß Fig. 2 im wesentlichen denselben Aufbau wie die Brandschutzverkleidung gemäß Fig. 1. Gleiche Teile sind daher mit gleichen Bezugszeichen bezeichnet.

Fig. 3 und 4 zeigen Grundriß- bzw. Aufrißquerschnitte einer weiteren möglichen Ausführungsform einer erfindungsgemäßen Brandschutzverkleidung für einen Stahlträger mit I-förmigen Querschnitt. Die innere Ummantelung entspricht sowohl hinsichtlich des Aufbaus als auch ihrer Distanzierung vom Stahlträger dem Aufbau gemäß Fig. 2.

Abweichend von Fig. 2 ist zunächst, daß die beiden einerseits vom Stahlträger und andererseits von einer Ummantelungsplatte 3ʹ begrenzten Innenhohlräume 9 durch Gipskartonzuschnitte 10 in Teilhohlräume unterbrochen sind. Dies hat den Vorteil, daß im Falle einer lokalen Zerstörung der innersten Gipskartonplatte 3ʹ im Brandfall die dann über diese Zerstörung in den Hohlraum 9 einströmenden heißen Flammgase auf einen von den Gipskartonzuschnitten 10 begrenzten Teilhohlraum beschränkt bleiben.

Mit bezug auf die darauffolgende zweite Ummantelung ist bei dieser erfindungsgemäßen Ausführungsform so vorgegangen worden, daß diese zweite Ummantelung an zwei Seiten von raumbildenden Gipskartonplatten 11 gebildet wird. Die Gipskartonplatten 12 ergänzen diese zweite Ummantelung zu einem geschlossenen Querschnitt. Die Freilassung von Hohlräumen zwischen der ersten Ummantelung 3 und der durch die Platten 11 und 12 gebildeten zweiten Ummantelung erfolgt im wesentlichen durch die Distanzelemente 13. Eine besonders vorteilhafte Ausführungsform bei einer solchen Brandschutzverkleidung kann darin bestehen, daß die zwischen den Platten 11 und den angrenzenden Platten 3ʹ der inneren Umkleidung gebildeten Hohlräume völlig frei von Distanzleisten und Kleberzonen belassen werden. Gegebenenfalls können Distanzelmente 14 an den Stirnseiten der senkrecht zu den Platten 11 verlaufenden Platten 3ʹ der inneren Ummantelung vorgesehen sein. Mit bezug auf die Distanzelemente 14 ist es von Vorteil, wenn diese lediglich aus lokalbegrenzten Distanzbereichen bestehen und nicht z.B. aus durchgehenden Leisten, was die Sicherheit vor Beschädigungen dieser inneren Ummantelung im Falle einer Zerstörung der äußeren Platten 11 im Brandfall erhöht.

Die erfindungsgemäße Freihaltung von Hohlräumen bei einer Brandschutzverkleidung kann gemäß dem Ausführungsbeispiel nach Fig. 5 auch dadurch erfolgen, daß in den eine jeweilige Umhüllung 15 bzw. 16 bildenden Platten 15ʹ bzw. 16ʹ Vertiefungen 17 bzw. 18 ausgebildet sind, welche Vertiefungen z.B. kanalartig verlaufen können. Die solcherart ausgebildeten Platten 15ʹ bzw. 16ʹ können satt an den Stahlträger 1 bzw. an die darunterliegende Ummantelung aufgeklebt werden, wobei es zufolge der Vertiefungen 18 bzw. 19 automatisch zu der erfindungsgemäßen Ausbildung von Hohlräumen für das Abdampfen des Kristallwassers kommt. Gegebenenfalls können auch hier Distanzelemente wie bei 20 Verwendung finden. Dieses Ausführungsbeispiel wurde an Hand eines Stahlträgers mit Hohlquerschnitt erläutert, wobei naturgemäß dieses Ausführungsform gleichermaßen bei Stahlträgern mit Vollquerschnitt bzw. mit I-förmigem Querschnitt zur Anwendung gelangen kann.

Die vorstehend erläuterten Umhüllungen reichen an beiden Stirnseiten bis an die tragenden Bauteile des Bauwerkes, wie z.B. Rohboden bzw. Rohdecken, sind dort mit ihren Stirnseiten mit diesen Bauteilen verklebt und gegebenenfalls noch verspachtelt. Stoßen verschiedene Umhüllungen aneinander, so sind sie jeweils untereinander verklebt und gegebenenfalls verspachtelt.

## Patentansprüche

1. Brandschutzverkleidung für Stahlträger oder Konstruktionsteile von Stahlkonstruktionen, die durch mindestens eine den zu schützenden Träger oder Konstruktionsteil abdeckende Schichte aus Gipskarton gebildet ist, die unter Freihaltung von Hohlräumen an diesen Trägern oder Konstruktionsteilen durch Distanzhalter und/oder direkt an den Stirnseiten von Flanschen der Träger oder Konstruktionsteile gehalten ist, dadurch gekennzeichnet, daß die Verkleidung mindestens eine weitere Ummantelungsschichte aus Gipskarton aufweist, die unter Freihaltung von geschlossenen Hohlräumen (5) durch Distanzhalter im Abstand von der erstgenannten Ummantelungsschicht gehalten ist, wobei die zwischen dem Träger (1, 8) oder Konstruktionsteil und der ersten Ummantelung (3') und zwischen dieser und der weiteren Ummantelung (7') gebildeten Hohlräume in sich geschlossen sind, und daß die die beiden Ummantelungsschichten aus Gipskarton bildenden Teile an deren Stoßstellen durch einen Kleber oder dergleichen durchgehend gasdicht geschlossen miteinander verklebt sind.

2. Brandschutzverkleidung nach Anspruch 1, dadurch gekennzeichnet, daß die abschnittweise satt sowohl aneinander als auch am Stahlträger (1) in Anlage kommenden Ummantelungsschichten (15,16) jeweils mit Vertiefungen (17,18,19) zur Bildung der Hohlräume ausgebildet sind. (Fig.5)

3. Brandschutzverkleidung nach Anspruch 1 oder 2, dadurch gekennzeichnet, daß die Ummantelungsschichten(3,7) beginnend von der den Stahlträger (1) direkt umgebenden Ummantelungsschicht (3) von innen nach außen mit einer jeweils geringeren Wandstärke ausgebildet sind.

4. Brandschutzverkleidung nach einem der Ansprüche 1 bis 3, bei welcher die Ummantelungsschichten aus Platten zusammengesetzt sind,
dadurch gekennzeichnet,
daß die Platten (3,7;3 ',7',11;15' ,16') jeder Ummantelung durch einen Kleber oder dgl. durchgehend gasdicht miteinander verbunden sind.

5. Brandschutzverkleidung nach einem der Ansprüche 1 bis 4, dadurch gekennzeichnet, daß bei einem Stahlträger (8) mit I-förmigem Querschnitt der zwischen erster Ummantelung (3) und I-Träger (8) gebildete Hohlraum (9) durch zick-zack-förmig angeordnete plattenförmige Gipskartonzuschnitte (10) unterteilt ist.

6. Brandschutzverkleidung nach einem der Ansprüche 1 bis 5, dadurch gekennzeichnet, daß die äußerste Ummantelungsschicht (11) wenigstens bereichsweise durch eine raumbildende Wandplatte aus Gipskarton gebildet ist.

7. Brandschutzverkleidung nach einem der Ansprüche 1 bis 6,
dadurch gekennzeichnet,
daß zumindest die den Träger oder Konstruktionsteil (1) unmittelbar umgebende Ummantelungsschicht (3') im Bereich der Stoßstellen mit Bandagen (6) aus einem Glasfaservlies od. dgl. bewehrt ist.

## Claims

1. Fire-protection cladding for steel girders or constructional parts of steel structures, which is formed by at least one layer of plasterboard which covers the girder or constructional part to be protected and which, with cavities kept free, is held on these girders or constructional parts by means of spacers and/or directly against the end faces of flanges of the girders or constructional parts, characterised in that the cladding has at least one further encasing layer of plasterboard which, with closed cavities (5) kept free, is held by means of spacers at a distance from the first-mentioned encasing layer, the cavities formed between the girder (1, 8) or constructional part and the first casing (3') and between this and the further casing (7') being closed on themselves, and in that the parts forming the two encasing layers of plasterboard are adhesively bonded to one another in a continuously gas-tight closed manner at their joints by means of an adhesive or the like.

2. Fire-protection cladding according to Claim 1, characterised in that the encasing layers (15, 16) coming to bear in sections flush against one another and against the steel girder (1) are each designed with recesses (17, 18, 19) for forming the cavities. (Figure 5).

3. Fire-protection cladding according to Claim 1 or 2, characterised in that the encasing layers (3, 7), starting from the encasing layer (3) directly surrounding the steel girder (1), are designed with a respectively smaller wall thickness from the inside outwards.

4. Fire-protection cladding according to one of Claims 1 to 3, in which the encasing layers are composed of plates, characterised in that the plates (3, 7; 3', 7', 11; 15', 16') of each casing are connected to one another in a continuously gas-tight manner by means of an adhesive or the like.

5. Fire-protection cladding according to one of Claims 1 to 4, characterised in that, in a steel girder (8) of I-shaped cross-section, the cavity (9) formed between the first casing (3) and the I-girder (8) is subdivided by plate-shaped plasterboard blanks (10) arranged in a zigzag-shaped manner.

6. Fire-protection cladding according to one of Claims 1 to 5, characterised in that the outermost encasing layer (11) is formed at least in regions by a space-forming wall plate of plasterboard.

7. Fire-protection cladding according to one of Claims 1 to 6, characterised in that at least the encasing layer (3') directly surrounding the girder or constructional part (1) is reinforced in the region of the joints with bands (6) consisting of a glass-fibre fleece or the like.

## Revendications

1. Revêtement de protection contre le feu pour des poutres métalliques ou des éléments de constructions métalliques, qui est constitué d'au moins une couche de placoplâtre qui recouvre la poutre ou élément de construction à protéger et qui est fixée sur ces poutres ou éléments de constructions en laissant des espaces vides, au moyen d'écarteurs et/ou en étant directement fixée sur les côtés frontaux de brides des poutres ou éléments de constructions, caractérisé en ce que le revêtement présente au moins une couche d'enrobage supplémentaire en placoplâtre, qui est maintenue par des écarteurs à distance de la première couche d'enrobage en laissant des espaces vides fermés (5), les espaces vides formés entre la poutre (1, 8) ou l'élément de construction et le premier enrobage (3'), et entre ce dernier et l'enrobage supplémentaire (7'), étant individuellement fermés, et en ce que les éléments constituant les deux couches d'enrobage en placoplâtre sont mutuellement collés dans leurs zones d'assemblage, au moyen d'une colle ou similaire, de manière continue, fermée et étanche aux gaz.

2. Revêtement de protection contre le feu selon la revendication 1, caractérisé en ce que les couches d'enrobage (15,16), qui viennent s'appliquer par zones à plat joint tant l'une contre l'autre que contre la poutre métallique (1), sont respectivement pourvues d'évidements (17, 18, 19) pour former les espaces vides. (Figure 5)

3. Revêtement de protection contre le feu selon la revendication 1 ou 2, caractérisé en ce que les couches d'enrobage (3, 7) sont réalisées avec une épaisseur de paroi respective diminuant de l'intérieur vers l'extérieur, en partant de la couche d'enrobage (3) entourant directement la poutre métallique (1).

4. Revêtement de protection contre le feu selon l'une des revendications 1 à 3, dans lequel les couches d'enrobage sont constituées de plaques, caractérisé en ce que les plaques (3, 7; 3', 7', 11; 15', 16') de chaque enrobage sont mutuellement assemblées de manière continue et étanche aux gaz au moyen d'une colle ou similaire.

5. Revêtement de protection contre le feu selon l'une des revendications 1 à 4, caractérisé en ce que, pour une poutre métallique (8) à section en I, l'espace vide (9) formé entre le premier enrobage (3) et la poutre en 1 (8) est subdivisé par des découpes de placoplâtre en forme de plaques (10) disposées en zigzag.

6. Revêtement de protection contre le feu selon l'une des revendications 1 à 5, caractérisé en ce que la couche d'enrobage la plus extérieure (11) est constituée, au moins partiellement, par une plaque de paroi en placoplâtre formant un espace vide.

7. Revêtement de protection contre le feu selon l'une des revendications 1 à 6, caractérisé en ce qu'au moins la couche d'enrobage (3') entourant directement la poutre ou élément de construction (1) est renforcée, dans la région des zones d'assemblage, par des bandages (6) en non-tissé de fibres de verre ou similaire.
